# EUROPÄISCHE PATENTSCHRIFT

(11) **EP 3 475 171 B1**
(45) Veröffentlichungstag und Bekanntmachung des Hinweises auf die Patenterteilung: **05.05.2021**
(21) Anmeldenummer: 17710256.3
(22) Anmeldetag: 13.03.2017
(51) Int. Cl.: B65B 57/12, B65B 3/00, B65B 49/14, G05B 19/418, G05B 23/02, B65B 21/24, B65B 35/44, B65B 41/16, B65B 43/14, B65B 43/12, B65B 57/10, B65B 57/02, B65B 53/06, B65B 59/02, B65B 57/04, B65B 59/00

(54) **ANLAGE ZUM BEHANDELN VON BEHÄLTERN, SOWIE VERFAHREN ZUM VERPACKEN VON GEFÜLLTEN BEHÄLTERN**
INSTALLATION FOR THE TREATMENT OF CONTAINERS, AND METHOD FOR PACKAGING FILLED CONTAINERS
INSTALLATION DE TRAITEMENT DE RÉCIPIENTS ET PROCÉDÉ D'EMBALLAGE DE RÉCIPIENTS REMPLIS

(30) Priorität: 28.06.2016 DE 102016211619
(43) Veröffentlichungstag der Anmeldung: 01.05.2019
(73) Patentinhaber: Krones AG, 93073 Neutraubling (DE)
(72) Erfinder: SPINDLER, Herbert, 93073 Neutraubling (DE); BAUER, Martin, 93073 Neutraubling (DE)
(74) Vertreter: Grünecker Patent- und Rechtsanwälte PartG mbB
(86) Internationale Anmeldenummer: PCT/EP2017/055768
(87) Internationale Veröffentlichungsnummer: WO 2018/001577

(56) Entgegenhaltungen:
- EP-A1- 2 368 801
- EP-A1- 2 489 597
- EP-A1- 2 772 445
- EP-A1- 2 805 892
- DE-A1-102011 084 135
- US-A1- 2015 059 290

## Beschreibung

Die Erfindung betrifft eine Anlage gemäß Oberbegriff Patentspruch 1 sowie ein Verfahren gemäß Oberbegriff Patentanspruch 11.

In einer aus DE 10 2011 084 135 A1 bekannten Anlage zum Behandeln von Behältern wird ein Verfahren durchgeführt, bei dem Behälter-Dimensionsabweichungen gemessen und abhängig von ermittelten Behälter-Dimensionsabweichungen über eine Steuerung automatisch Umstellungen an Anlagestationen automatisch ausgeführt werden. So kann nach Ermitteln des Behälterdurchmessers der Behältereinlauf an der Packstation entsprechend umgestellt werden. Da jedoch keine das Packmaterial bearbeitenden Arbeitskomponenten der Packstation umgestellt werden, können bei Dimensionsabweichungen der Behälter und/oder des Packmaterials in der Packstation Verklemmungen auftreten oder mängelbehaftete Gebinde, beispielsweise mit zu hoher oder zu niedriger Packdichte, gebildet werden. Deshalb müssen dann Bediener der Anlage zumindest Packmaterial bearbeitende Arbeitskomponenten der Packstation entsprechend nachjustieren, falls mängelbehaftete Gebinde ausgestoßen wurden, was zu langer Nachrüstzeit bzw. zu langer Ramp-Up-Zeit führt und unvermeidlich nennenswerten Ausschuss bedingt. Außerdem wird hierfür gut geschultes Bedienpersonal benötigt, das individuell zu entscheiden hat, wann und wie die Packstation nachzujustieren ist.

US 2015/0059290 A1 offenbart eine Messeinrichtung zum Messen mindestens zweier Dimensionen eines einzuschrumpfenden Produkts. Vom Messergebnis abhängig wird Film-Packmaterial in passender Breite aus mehreren Quellen ausgewählt und abgelängt. Im Schrumpftunnel wird die Temperatur auf die Größe des Produkts und die Filmgröße unterschiedlich eingestellt.

EP 2 805 892 A1 offenbart, Produkte unterschiedlicher Höhen in Schachteln aus Packmaterial zu verpacken, und die Höhe der jeweiligen Schachtel stufenlos entsprechend der Größe des Produkts zu verändern. Die Höhe des Produkts wird mit einer Messeinrichtung gemessen und abhängig vom Messergebnis werden mit verstellbaren Klingen Falzlinien im Packmaterial so eng wie möglich am Produkt geformt, ehe die Packmaterialseiten um das Produkt gefaltet werden.

Bei einer aus EP 2 772 445 A1 bekannten Schrumpfvorrichtung ist eine Bedienungsplattform vorgesehen, an der Soll-Positionen zum Beispiel die Schrumpf-Folie behandelnder Schachtwände an einer Touchscreen vom Bediener eingegeben und gegebenenfalls gespeichert werden. Die Schachtwände werden im Betrieb aus ihren ermittelten Ist-Positionen in die Soll-Positionen umgestellt. Die Soll-Positionen beruhen auf vorausgesetzten Dimensionen der Behälter oder Behältergruppen, können jedoch im Betrieb auftretende Dimensions-Abweichungen der Behälter nicht berücksichtigen, da eine Behälterdimensions-Messeinrichtung nicht vorhanden ist.

Bei einem aus EP 2 368 801 A1 bekannten Verfahren zum Erstellen von Gebinden aus Behältern entweder in einer Schrumpfvorrichtung oder in einem Kartoniermodul werden zum Drehen der Behälter oder Behältergruppen nur vorausgesetzte Behälterdimensionen berücksichtigt, eine Messeinrichtung für Behälterdimensionen ist nicht vorhanden.

Der Erfindung liegt die Aufgabe zugrunde, eine Anlage der eingangs genannten Art sowie ein Verfahren zum Verpacken gefüllter Behälter anzugeben, die es ermöglichen, die Ramp-Up-Zeit zu verkürzen, die Ausschussquote an mängelbehafteten Gebinden zu reduzieren, und ohne speziell geschultes Bedienpersonal arbeiten zu können.

Die gestellte Aufgabe wird mit den Merkmalen des Patentanspruchs 1 und verfahrensgemäß den Merkmalen des Patentanspruchs 11 gelöst.

Da in der Anlage zumindest in der Packstation das Packmaterial bearbeitende Arbeitskomponenten in Abhängigkeit von zumindest einer ermittelten Dimensionsabweichung der gefüllten Behälter automatisch umgestellt werden, entfallen Verklemmungen in der Packstation und lässt sich die Ramp-Up-Zeit signifikant verkürzen. Da in der Anlage, in welcher zum Beispiel Gebinde mit Zuschnitts-Packmaterial gebildet werden, erfindungsgemäß wenigstens eine weitere Messeinrichtung zum

Ermitteln einer Dimensionsabweichung des Zuschnitts-Packmaterials vorgesehen und mit der Steuerung verknüpft ist, lassen sich über die Steuerung auf das Zuschnitts-Packmaterial einwirkende Arbeitskomponenten zumindest in der Packstation auf der Basis eines Vergleichs von ermittelten Behälter-Dimensionsabweichungen und Zuschnitts-Packmaterial-Dimensionsabweichungen automatisch umstellen, um Verklemmungen in der Packstation und mängelhafte Gebinde zu vermeiden.

Da im Verfahren zumindest das Packmaterial bearbeitende Arbeitskomponente in der Packstation automatisch in Abhängigkeit ermittelter Dimensionsabweichungen zumindest der Behälter umgestellt werden, braucht kein geschultes Bedienpersonal einzugreifen und wird die Ausschussquote mängelbehafteter Gebinde spürbar reduziert. Erfindungsgemäß werden auch

Dimensionsabweichungen von Zuschnitts-Packmaterial mit einer weiteren Messeinrichtung gemessen und bei der Umstellung der auf das Zuschnitts-Packmaterial in der Packstation einwirkenden Arbeitskomponenten berücksichtigt, um Verklemmungen in der Packstation, eine zu hohe Packdichte mit Rissgefahr des Packmaterials, oder eine zu geringe Packdichte mit losen Behältern zu vermeiden.

Dimensionsabweichungen der gefüllten Behälter können aus dem Füllvorgang oder dem Inhalt der Behälter resultieren, oder aus fluktuierender Qualität der Behälter oder aus variierenden Druckverhältnissen in oder bei Anlagenstationen.

In einer Ausführungsform der Anlage ist in einem Schrumpftunnel der Packstation die Einwirktemperatur auf das Folien-Packmaterial umstellbar, vorzugsweise bei ermitteltem BehälterUntermaß gegenüber einer Solldimension anhebbar und bei ermitteltem Übermaß absenkbar. Dies vermeidet die Rissbildung des geschrumpften Folien-Packmaterials, Schäden an Behältern, oder eine zu niedrige Packdichte im Gebinde.

Zweckmäßig sind über die Steuerung in einem Behälterzulauf der Packstation wenigstens ein Geländer und ein Gassenblech, in einer Behälterhandlings-Sektion wenigstens ein Einteil-Gassenblech und eine Behälter-Führungsleiste umstellbar, vorzugsweise bei ermitteltem Übermaß nach außen und bei ermitteltem Untermaß nach innen. Dadurch wird ein korrekter Behälterdurchlauf ohne Stau oder Lockerung gewährleistet.

In einer Ausführungsform wird beim Umstellen der Einwirktemperatur im Schrumpftunnel zum Anpassen eines Abstands von Behältern zu Tunnelwänden wenigstens eine Tunnelwand nach außen oder innen verstellt. Auf diese Weise wird eine im Wesentlichen konstante Packdichte ohne Verklemmungen oder Lockerungen erzielt.

Im Übrigen kann zumindest beim Ermitteln von Behälter-Dimensionsabweichungen der Innendruck und/oder der Außendruck gemessen werden. Der Innendruck lässt unter Berücksichtigung des Außendrucks relativ genau auf eine aufgetretene Behälter-Dimensionsabweichung schließen.

Zweckmäßig wird mit der weiteren Messeinrichtung ein Übermaß oder Untermaß gegenüber einer Solldimension des Zuschnitts-Packmaterials im Hinblick auf Dicke und/oder Größe, vorzugsweise sogar durch Feuchtemessung und/oder Außendruckmessung, ermittelt.

Hierbei kann es zweckmäßig sein, wenn über die Steuerung bei ermitteltem Übermaß des Zuschnitts-Packmaterials wenigstens eine Schachtwand einer Zuschnitts-Handlingssektion nach außen, und vorzugsweise, wenigstens eine Zuschnitts-Führung einer Zuschnitts-Handlingssektion nach außen, und vorzugweise, in einer Gebinde-Handlingssektion wenigstens eine Leimdüse und/oder eine Anpressleiste nach außen umstellbar sind, und bei ermitteltem Untermaß jeweils nach innen umstellbar sind.

Zweckmäßig weist die jeweilige Messeinrichtung wenigstens eine Kamera auf, vorzugsweise eine CCD-Kamera. Die Messeinrichtung für das Zuschnitts-Packmaterial kann einen Feuchtesensor umfassen.

Um möglichst in Echtzeit auf ermittelte Dimensionsabweichungen reagieren zu können, ist es zweckmäßig, wenn auf das Packmaterial einwirkende Arbeitskomponenten zumindest in der Packstation mittels elektrischer Stellmotoren und/oder Reglern umstellbar sind.

Für die Packstation der Anlage sind zwei Varianten denkbar. Die eine Variante umfasst eine Kombi-Packstation, die wahlweise Gebinde mit Folien-Packmaterial oder Zuschnitts-Packmaterial bildet. Die andere Variante ist eine einfache Packstation, die entweder nur Folien-Packmaterial verarbeitet, oder nur Zuschnitts-Packmaterial.

Bei einer zweckmäßigen Verfahrensvariante wird in einem Schrumpftunnel der Packstation die auf Folien-Packmaterial einwirkende Temperatur umgestellt und, vorzugsweise sogar auch der Abstand zwischen Behältern und Tunnelwänden entsprechend einjustiert, um Verklemmungen oder mängelbehaftete Gebinde zu vermeiden.

Erfindungsgemäß werden Dimensionsabweichungen von Zuschnitts-Packmaterial, vorzugsweise Karton-Zuschnitten, gemessen und bei der Umstellung der auf das Zuschnitts-Packmaterial in der Packstation einwirkende Arbeitskomponenten berücksichtigt,

um Verklemmungen in der Packstation, eine zu hohe Packdichte mit Rissgefahr des Packmaterials, oder eine zu geringe Packdichte mit losen Behältern zu vermeiden.

Anhand der Zeichnung werden Ausführungsformen der Erfindung erläutert. Es zeigen:
- Fig.1: schematisch wenigstens eine Messeinrichtung zum Ermitteln von Dimensionsabweichungen von gefüllten Behältern und/oder Packmaterial,
- Fig. 2: eine schematische Seitenansicht einer Anlage zum Behandeln von Behältern, unter Hervorhebung einer Packstation, hier einer Kombi-Packstation zum wahlweisen Verarbeiten von Zuschnitts-Packmaterial oder Folien-Packmaterial, bei der Bildung von Gebinden aus Behältern und Packmaterial,
- Fig. 3: ein Detail der Packstation,
- Fig. 4: ein weiteres Detail der Packstation,
- Fig. 5: ein weiteres Detail der Packstation,
- Fig. 6: ein weiteres Detail der Packstation, hier eines Schrumpftunnels,
- Fig. 7: ein weiteres Detail der Packstation, jeweils in perspektivischer Darstellung.

Fig. 1 zeigt schematisch zwei Messeinrichtungen M1, M2 beispielsweise in einer Anlage A zum Behandeln von Behältern gemäß Fig. 2, und dient zum besseren Verständnis eines anhand der weiteren Figuren erläuterten Verfahren zum Verpacken gefüllter Behälter B zur Bildung von Gebinden in der Anlage A.

In der Messstation M1 ist beispielsweise eine Kamera K, vorzugsweise eine CCD-Kamera vorgesehen, die Dimensionsabweichungen jedes Behälters B, beispielsweise einer gefüllten PET-Flasche PET ermittelt. In der Messeinrichtung M1 können auch nicht gezeigte Sensoren zum Messen des Innendrucks pi und/oder des Aussendrucks pa vorgesehen sein, und werden beispielsweise der Durchmesser d und die Höhe h des Behälters B ermittelt.

In der weiteren Messeinrichtung M2 werden mit Hilfe einer Kamera K Dimensionsabweichungen von Zuschnitts-Packmaterial ZP, hier beispielsweise eines Karton-Zuschnitts Z, ermittelt, und zwar im Hinblick z.B. auf die Länge I und/oder die Breite b und/oder die Dicke s, und/oder die Feuchtigkeit f, die beispielsweise über einen Feuchtesensor FS ermittelt wird. Die relative Feuchtigkeit f des Zuschnitts-Packmaterials kann nämlich zu einer Umriss-Vergrößerung oder -Verkleinerung oder einer wachsenden oder schwindenden Dicke führen.

Solche Dimensionsabweichungen von einer Soll-Dimension (Grundeinstellung der Packstation) können zu Störungen beim Verpacken führen.

Auf der Basis der Messresultate der Messeinrichtung M, M1, M2 werden, wie später erläutert wird, auf das Packmaterial in der Packstation einwirkende Arbeitskomponenten umgestellt. Dies wird automatisch über die Anlagen-Steuerung CU weitgehend in Echtzeit durchgeführt, um ohne Einwirkung von Personal Verklemmungen in der Packstation und/oder mängelbehaftete Gebinde zu vermeiden.

Die in Fig. 2 schematisch angedeutete Anlage A zum Behandeln von Behältern weist mehrere einander zuarbeitende Anlagenstationen auf, darunter zumindest eine Füllstation F, in der oder stromab derer die Messeinrichtung M1 angeordnet sein kann, und wenigstens eine Packstation P mit einer stromab liegenden Gebinde-Handlingssektion 12.

Die in Fig. 2 gezeigte Packstation P ist eine Kombipackstation, d.h., es wird wahlweise Zuschnitts-Packmaterial ZP, vorzugsweise Karton-Zuschnitte Z, oder Folien-Packmaterial FP, zum Beispiel Schrumpffolie, verarbeitet. Alternativ könnte die Packstation auch nur zur Verarbeitung von Zuschnitts-Packmaterial ZP oder nur Folien-Packmaterial FP konzipiert sein.

In einem Behälter-Zulauf 1 der Packstation P sind Geländer 2 und Gassenbleche 3 angeordnet, die gemäß Fig. 3 bei Ermitteln einer Behälter-Dimensionsabweichung quer zur Durchlaufrichtung verstellbar sind. Wenigstens ein Geländer 2 und wenigstens ein Gassenblech 3 werden bei ermitteltem Behälterübermaß nach außen und bei ermitteltem Behälteruntermaß nach innen umgestellt.

Stromab des Behälter-Zulaufs 1 ist eine Behälter-Handlingssektion 4 vorgesehen, in welcher Einteil-Gassenbleche 5 vorgesehen sind, die gemäß Fig. 4 abhängig von einem ermittelten Übermaß oder Untermaß nach innen oder außen verstellbar sind.

In einem weiteren Teil 6 der Behälter-Handlingssektion sind Führungsleisten enthalten, die gemäß Fig. 5 abhängig von einer ermittelten Dimensions-Abweichung nach innen oder außen verstellbar sind.

Weiter stromab ist ein Schrumpftunnel 8 vorgesehen, der gemäß Fig. 6 quer zur Durchlaufrichtung verstellbare Tunnelwände 9 sowie Heizeinrichtungen 10 und beispielsweise ein Gebläse 11 zum Einstellen der Einwirktemperatur im Schrumpftunnel 8 umfasst. Abhängig von einer festgestellten Dimensionsabweichung der Behälter B, vorzugsweise außerhalb eines vorbestimmten Toleranzbereiches, werden bei ermitteltem Übermaß die Einwirktemperatur im Schrumpftunnel 8 verringert und die Tunnelwände 9 nach außen verstellt, während bei ermitteltem Untermaß die Einwirktemperatur im Schrumpftunnel 8 erhöht und die Tunnelwände 9 nach innen verstellt werden, so dass jeweils gleiche Abstände zwischen Behältern B und den Tunnelwänden 9 vorliegen.

In der in Fig. 2 stromab angedeuteten Gebinde-Handlingssektion 12 werden bei Verpacken mit Folien-Packmaterial FP die geschrumpften Gebinde abgefördert, hingegen bei Verwenden von Zuschnitts-Packmaterial ZP aus Karton die Gebinde mit Hilfe von Leimdüsen 13 und Anpressleisten 14 fertiggestellt. Abhängig von einer ermittelten Dimensionsabweichung der Behälter B und des Zuschnitts-Packmaterials ZP werden in der Gebinde-Handlingssektion 12 die Leimdüsen 13 und die Anpressleisten 14 entsprechend umgestellt, um mängelfreie Gebinde zu bilden.

In einer unterhalb des Behälterzulaufs 1 angeordneten Zuschnitts-Handlingssektion 16 wird das Zuschnitts-Packmaterial ZP vereinzelt oder gestapelt bereitgehalten (dort kann die weitere Messeinrichtung M2 vorgesehen sein), und werden die Karton-Zuschnitte Z einzeln zu den Abschnitten 5, 6 der Behälter-Handlingssektion gefördert, wie in Fig. 5 angedeutet ist. Dabei werden Schachtwände 15 und Zuschnittsführungen 17 benutzt, die quer zur Durchlaufrichtung nach außen oder innen umstellbar sind. Der Schrumpftunnel 8, falls vorhanden, ist bei der Verpackung mit Zuschnitts-Packmaterial ZP außer Funktion. Hingegen sind für Zuschnitts-Packmaterial ZP nicht gezeigte Falt- und Einschlag-Arbeitskomponenten, z.B. Stempel und dergleichen, vorgesehen, die das Packmaterial ZP für das Gebinde formen, das schließlich in der Gebinde-Handlingssektion 12 beispielsweise mit Hilfe von Leim aus den Leimdüsen 13 und mittels der Anpressleisten 14 fertiggestellt und danach abgeführt wird.

Die den Behältertransport betreffenden Umstellungen in der Packstation P werden unabhängig vom Packmaterial ZP oder FP in etwa gleich vorgenommen. Das FolienPackmaterial FP kann, wie in Fig. 2 angedeutet, im übrigen in einer Rolle stromauf des Schrumpftunnels 8 bereitgehalten sein. Die Rolle kann gegebenenfalls quer zur Abwickelrichtung durch einen Servomotor hin- oder her verstellt werden. Auf die gefüllten Behälter und/oder das Packmaterial einwirkende Arbeitskomponenten können in der Packstation P mittels Elektromotoren über die Steuerung CU der Anlage A automatisch umgestellt werden.

## Patentansprüche

1. Anlage (A) zum Behandeln von Behältern (B), insbesondere PET-Flaschen (PET), mit mehreren zumindest eine Füllstation (F) und zumindest eine Folien- oder Zuschnitts-Packmaterial (FP, ZP) mit auf das Packmaterial einwirkenden, Gebinde bildenden Arbeitskomponenten verarbeitende Packstation (P) umfassenden Anlagestationen, wenigstens einer Messeinrichtung (M1, M2) zumindest zum Ermitteln von Behälter-Dimensions-Abweichungen, und einer Steuerung (CU) zum automatischen Umstellen wenigstens einer Anlagenstation abhängig zumindest von einer ermittelten Behälter-Dimensionsabweichung gegenüber einer Solldimension, wobei über die Steuerung (CU) beim Verpacken der gefüllten Behälter (B) zumindest auf das Packmaterial (ZP, FP) einwirkende Arbeitskomponenten in der Packstation (P) abhängig von der ermittelten Dimensionsabweichung der Behälter (B) automatisch umstellbar sind, **dadurch gekennzeichnet, dass** wenigstens eine weitere Messeinrichtung (M2) zum Ermitteln einer Dimensionsabweichung des Zuschnitts-Packmaterials (ZP) vorgesehen und mit der Steuerung (CU) verknüpft ist, und dass über die Steuerung (CU) auf das Zuschnitts-Packmaterial (ZP) einwirkende Arbeitskomponenten zumindest in der Packstation (P) auf der Basis eines Vergleichs von ermittelten Behälter-Dimensionsabweichungen und Zuschnitts-Packmaterial-Dimensionsabweichungen automatisch umstellbar sind.

2. Anlage nach Anspruch 1, **dadurch gekennzeichnet, dass** in einem Schrumpftunnel (8) der Packstation (P) die Einwirktemperatur auf Folien-Packmaterial (FP) abhängig von der ermittelten Dimensionsabweichung der Behälter (B) umstellbar ist, vorzugsweise bei ermitteltem Behälterübermaß gegenüber einer Solldimension anhebbar und bei ermitteltem Übermaß absenkbar ist.

3. Anlage nach Anspruch 1, **dadurch gekennzeichnet, dass** über die Steuerung (CU) in einem Behälterzulauf (1) der Packstation (P) wenigstens ein Geländer (2) und ein Gassenblech (3), in einer Behälterhandlingssektion (4) wenigstens ein Einteil-Gassenblech (5) und wenigstens eine Behälter-Führungsleiste (6), abhängig von der ermittelten Dimensionsabweichung der Behälter (B) umstellbar sind, vorzugsweise bei ermitteltem Übermaß nach außen und bei ermitteltem Untermaß nach innen.

4. Anlage nach Anspruch 2, **dadurch gekennzeichnet, dass** beim Umstellen der Einwirktemperatur im Schrumpftunnel (8) zum Anpassen eines Abstands von Behältern (B) zu Tunnelwänden (9) wenigstens eine Tunnelwand (9) nach außen oder innen umstellbar ist.

5. Anlage nach Anspruch 1, **dadurch gekennzeichnet, dass** zumindest beim Ermitteln von Behälter-Dimensionsabweichungen der Innendruck (pi) und/oder der Außendruck (pa) messbar ist/sind.

6. Anlage nach Anspruch 1, **dadurch gekennzeichnet, dass** mit der weiteren Messeinrichtung (M2) ein Übermaß oder Untermaß gegenüber einer Solldimension des Zuschnitts-Packmaterials (ZP) im Hinblick auf Dicke und/oder Größe, vorzugsweise auch durch Feuchtemessung, ermittelbar ist.

7. Anlage nach Anspruch 6, **dadurch gekennzeichnet, dass** über die Steuerung (CU) bei ermitteltem Übermaß des Zuschnitts-Packmaterials (PZ) wenigstens eine Schachtwand (15) einer Zuschnitts-Handlingsektion (16) nach außen, und, vorzugsweise, in einer Gebinde-Handlingsektion (12) wenigstens eine Leimdüse (13) und/oder eine Anpressleiste (14) nach außen umstellbar sind, und bei ermitteltem Übermaß jeweils nach innen umstellbar sind.

8. Anlage nach wenigstens einem der vorhergehenden Ansprüche, **dadurch gekennzeichnet, dass** die jeweilige Messeinrichtung (M1, M2) wenigstens eine Kamera (K) aufweist, vorzugsweise eine CCD-Kamera.

9. Anlage nach wenigstens einem der Ansprüche 1 bis 8, **dadurch gekennzeichnet, dass** auf das Packmaterial (ZP, FP) einwirkende Arbeitskomponenten der Packstation (P) mittels elektrischer Stellmotoren (V) und/oder -reglem umstellbar ist bzw. sind.

10. Anlage nach wenigstens einem der vorhergehenden Ansprüche, **dadurch gekennzeichnet, dass** die Packstation (P) entweder eine Kombinations-Packstation zum wahlweisen Verpacken von Behältern (B) mit Zuschnitts-Packmaterial (ZP) oder Folien-Packmaterial (FP), oder eine Einfach-Packstation zum Verpacken von Behältern (B) in Folien-Packmaterial (FP) oder Zuschnitts-Packmaterial (ZP) ist.

11. Verfahren zum Verpacken von gefüllten Behältern (B), insbesondere PET-Flaschen (PET), in einer Anlage (A) zum Behandeln der Behälter (B), wobei die Anlage (A) wenigstens eine Füllstation (F) und wenigstens eine Folien- oder Zuschnitts-Packmaterial (FP, ZP) mit auf das Packmaterial einwirkenden, Gebinde bildenden Arbeitskomponenten bearbeitende Packstation (P) aufweist, sowie wenigstens eine Messeinrichtung (M1, M2) zumindest zum Ermitteln von Behälter-Dimensionsabweichungen gegenüber einer Solldimension, und eine Steuerung (CU) zum automatischen Umstellen wenigstens einer Anlagenstation in Abhängigkeit zumindest von ermittelten Behälter-Dimensionsabweichungen, wobei bei Ermitteln einer Behälter-Dimensionsabweichung in Abhängigkeit von der ermittelten Behälter-Dimensionsabweichung zumindest auf das Packmaterial (ZP, FP) einwirkende Arbeitskomponenten in der Packstation (P) automatisch umgestellt werden, **dadurch gekennzeichnet, dass** mit wenigstens einer weiteren, mit der Steuerung (CU) verknüpften Messeinrichtung (M2) eine Dimensionsabweichung des Zuschnitts-Packmaterials (ZP) gegenüber einer Solldimension ermittelt wird, dass über die Steuerung (CU) auf das Zuschnitts-Packmaterial (ZP) einwirkende Arbeitskomponenten zumindest in der Packstation (P) auf der Basis eines Vergleichs von ermittelten Behälter-Dimensionsabweichungen und Zuschnitts-Packmaterial-Dimensionsabweichungen automatisch umstellbar sind, und dass in der Packstation (P) den Messresultaten entsprechend unterschiedlich dimensionierte Gebinde mit zumindest im Wesentlichen gleicher Packdichte gebildet werden.

12. Verfahren nach Anspruch 11, **dadurch gekennzeichnet, dass** abhängig von der ermittelten Dimensionsabweichung der Behälter (B) in einem Schrumpftunnel (8) der Packstation (P) die auf Folien-Packmaterial (FP) einwirkende Temperatur umgestellt wird, und vorzugsweise, auch der Abstand zwischen Behältern (B) und Tunnelwänden (9) umgestellt wird.

## Claims

1. Installation (A) for the treatment of containers (B), in particular PET-bottles (PET), comprising several installation stations including at least one filling station (F) and at least one packing station (P) including foil- or blank-packaging material (FP, ZP) processing working components acting on the packaging material and forming packages, at least one measuring device (M1, M2) at least for determining container dimension-deviations, and a control (CU) for automatically adjusting at least one installation station depending from at least one determined container-dimension-deviation in relation to a target dimension, wherein when packing the filled containers (B) at least working components acting on the packaging material (ZP, FP) are adjusted automatically in the packing station (P) depending from the determined dimension-deviation of the containers and by the control (CU), **characterized in that** at least one further measuring device (M2) for determining a dimension-deviation of the foil- or blank-packaging material (FP, ZP) is provided and linked with the control (CU), and that at least working components acting in the packing station (P) on the blank-packaging material (ZP) are automatically adjusted via the control (CU) on the basis of a comparison of determined container-dimension-deviations and blank-packaging material-dimension-deviations.

2. Installation according to claim 1, **characterized in that** in a shrinking tunnel (8) of the packing station (P) the temperature acting on foil-packaging material (FP) is adjustable depending from the determined dimension-deviation of the containers (B), preferably is elevated in case of detected container undersize in relation to a target dimension and is lowered in case of determined oversize.

3. Installation according to claim 1, **characterized in that** in a container entry (1) of the packing station (P) at least one guard railing (2) and a lane panel (3) are adjustable and in a container handling section (4) at least one indexing-lane sheet metal (5) and at least one container guiding bar (6) are adjustable depending from the determined dimension-deviation of the containers (B) and via the control (CU), preferably in case of determined oversize outwardly and in case of determined undersize inwardly.

4. Installation according to claim 2, **characterized in that** for adapting a distance between containers (B) and tunnel walls (9) of the shrinking tunnel (8) at least one tunnel wall (9) is adjustable outwardly or inwardly when adjusting the temperature acting in the shrinking tunnel (8).

5. Installation according to claim 1, **characterized in that** the interior pressure (pi) and/or the external pressure (pa) can be measured when determining container dimension-deviations.

6. Installation according to claim 1, **characterized in that** by use of the further measuring device (M2) oversize or undersize of the blank-packaging material (ZP) in relation to a target dimension and in view of thickness and/or size is determined, preferably even by measuring the material humidity.

7. Installation according to claim 6, **characterized in that** in case of determined oversize of the blank-packaging material (PZ) at least one shaft wall (15) of a blank-handling section (16) is adjusted outwardly via the control (CU) and that, preferably, in a packages handling section (12) at least one glue nozzle (13) and/or pressing bar (14) is/are adjustable outwardly, and in case of determined undersize respectively inwardly.

8. Installation according to at least one of the preceding claims, **characterized in that** the respective measuring device (M1, M2) comprises a camera (K), preferably a CCD-camera.

9. Installation according to at least one of claims 1 to 8, **characterized in that** working components of the packing station (P) acting on the packaging material (ZP, FP) are adjustable by use of electric servo-motors (V) and/or -regulators.

10. Installation according to at least one of the preceding claims, **characterized in that** the packing station (P) is either a combination packing station for selectively packing containers (B) with blank-packaging material (ZP) or foil-packaging material (FP), or a straight packing station for packing containers (B) in foil-packaging material (FP) or blank-packaging material (ZP).

11. Method for packing filled containers (B), in particular PET-bottles (PET), in an installation for the treatment of containers (B), wherein the installation (A) comprises at least one filling station (F) and at least one foil- or blank-packaging material (FP, ZP) processing packing station (P) acting on the packaging material and forming packages, as well as at least one measuring device (M1, M2) at least for determining container-dimension-deviations in relation to a target dimension, and a control (CU) for automatically adjusting at least one installation station depending at least from determined container-dimension-deviations, wherein working components acting at least on the packaging material (ZP, FP) in the packing station (P) are automatically adjusted when determining a container-dimension-deviation and in dependence from the determined container-dimension-deviation, **characterized in that** by use of at least one further measuring device (M2) linked with the control (CU) a dimension-deviation of the blank-packaging material (ZP) in relation to a target dimension is determined, that working components acting on the blank-packaging material (ZP) at last in the packing station (P) are automatically adjustable on the basis of a comparison of determined container-dimension-deviations and blank-packaging material-dimension-deviations via the control (CU), and that in the packing station (P) packages are formed corresponding with the measuring results which packages are dimensioned differently but with substantially equal packing densities.

12. Method according to claim 11, **characterized in that** in dependence from the determined dimension-deviation of the containers (B) the temperature acting on foil-packaging material (FP) in a shrinking tunnel (8) of the packing station (P) is adjusted, and that, preferably, also the distances are adjusted between the containers (B) and tunnel walls (9) of the shrinking tunnel (8).

## Revendications

1. Installation (A) de traitement de récipients (B), en particulier de bouteilles de polytéréphtalate d'éthylène (PET), avec plusieurs stations d'installation comportant au moins une station de remplissage (F) et au moins une station d'emballage (P) qui transforme un matériau d'emballage en feuille ou à découper (FP, ZP) avec des composants fonctionnels constituant des paquets en agissant sur le matériau d'emballage, au moins un dispositif de mesure (M1, M2) servant au moins à détecter des anomalies de dimension des récipients, et une commande (CU) pour la modification automatique d'au moins une station d'installation en fonction d'au moins une anomalie de dimension de récipient détectée par rapport à une dimension de consigne, dans laquelle au moins des composants fonctionnels dans la station d'emballage (P) agissant sur le matériau d'emballage (ZP, FP) sont automatiquement modifiables via la commande (CU) lors de l'emballage des récipients remplis (B) en fonction de l'anomalie de dimension détectée des récipients (B), **caractérisée en ce qu'**au moins un autre dispositif de mesure (M2) est pourvu pour détecter une anomalie de dimension du matériau d'emballage à découper (ZP) et connecté à la commande (CU), et **en ce que** des composants fonctionnels agissant sur le matériau d'emballage à découper (ZP) sont automatiquement modifiables via la commande (CU) au moins dans la station d'emballage (P) sur base d'une comparaison des anomalies de dimension de récipient détectées et des anomalies de dimension du matériau d'emballage à découper.

2. Installation selon la revendication 1, **caractérisée en ce que** la température d'exposition du matériau d'emballage en feuille (FP) dans un tunnel de rétraction (8) de la station d'emballage (P) est modifiable en fonction de l'anomalie de dimension détectée du récipient (B), préférablement en l'augmentant lorsqu'un surdimensionnement de récipient est détecté et en la diminuant lorsqu'un surdimensionnement de récipient est détecté, par rapport à une dimension de consigne.

3. Installation selon la revendication 1, **caractérisée en ce qu'**au moins un rail (2) et une tôle de voie (3) sur une ligne d'alimentation de récipients (1) de la station d'emballage (P) dans une section de traitement de récipients (4) et au moins une tôle de voie d'agencement (5) et au moins une latte de guidage de récipient (6) sont modifiables via la commande (CU), en fonction de l'anomalie de dimension détectée des récipients (B), préférablement vers l'extérieur lorsqu'une surdimension est détectée et vers l'intérieur lorsqu'une sous-dimension est détectée.

4. Installation selon la revendication 2, **caractérisée en ce que** lors d'une modification de la température d'exposition dans le tunnel de rétraction (8) pour adapter la distance entre les récipients (B) et les parois du tunnel (9), au moins une paroi de tunnel (9) est déplaçable vers l'extérieur ou vers l'intérieur.

5. Installation selon la revendication 1, **caractérisée en ce que** la pression interne (pi) et/ou la pression externe (pa) sont mesurables au moins lors de la détection d'anomalies de dimension des récipients.

6. Installation selon la revendication 1, **caractérisée en ce qu'**une surdimension ou une sous-dimension est détectée par ledit autre dispositif de mesure (M2) par rapport à une dimension de consigne du matériau d'emballage à découper (ZP) en prenant en compte son épaisseur et/ou sa grandeur, préférablement aussi par une mesure d'humidité.

7. Installation selon la revendication 6, **caractérisée en ce que**, via la commande (CU), au moins une paroi de conduit (15) d'une section de manipulation de découpe (16) et, préférablement, au moins une buse de colle (13) et/ou une barre de compression (14) dans une section de manipulation de paquet (12) sont déplaçables vers l'extérieur lors de la détection d'une surdimension du matériau d'emballage à découper (PZ), et sont chacune déplaçables vers l'intérieur lors de la détection d'une surdimension.

8. Installation selon au moins l'une des revendications précédentes, **caractérisée en ce que** chaque dispositif de mesure (M1, M2) comporte au moins une caméra (K), préférablement une caméra CCD.

9. Installation selon au moins l'une des revendications 1 à 8, **caractérisée en ce que** des composants fonctionnels de la station d'emballage (P) agissant sur le matériau d'emballage (ZP, FP) sont modifiables au moyen de servomoteurs (V) et/ou de régulateurs de position électriques.

10. Installation selon au moins l'une des revendications précédentes, **caractérisée en ce que** la station d'emballage (P) est soit une station d'emballage combinée pour l'emballage sélectif de récipients (B) avec un matériau d'emballage à découper (ZP) ou un matériau d'emballage en feuille (FP), soit une station d'emballage simple pour l'emballage de récipients (B) dans un matériau d'emballage en feuille (FP) ou un matériau d'emballage à découper (ZP).

11. Procédé d'emballage de récipients remplis (B), en particulier de bouteilles en polytéréphtalate d'éthylène (PET), dans une installation (A) de traitement de récipients (B), dans lequel l'installation (A) comporte au moins une station de remplissage (F) et au moins une station d'emballage (P) transformant un matériau d'emballage en feuille ou à découper (FP, ZP) avec des composants fonctionnels agissant sur le matériau d'emballage qui constituent des paquets, ainsi qu'au moins un dispositif de mesure (M1, M2) servant au moins à détecter des anomalies de dimension des récipients par rapport à une dimension de consigne, et une commande (CU) pour la modification automatique d'au moins une station d'installation en fonction au moins d'anomalies de dimension détectées des récipients, dans lequel au moins les composants fonctionnels agissant sur le matériau d'emballage (ZP, FP) dans la station d'emballage (P) sont modifiés automatiquement lors de la détection d'une anomalie de dimension de récipient, en fonction de l'anomalie de dimension de récipient détectée, **caractérisé en ce qu'**une anomalie de dimension du matériau d'emballage à découper (ZP) par rapport à une dimension de consigne est détectée par au moins un autre dispositif de mesure (M2) connecté à la commande (CU), **en ce que** des composants fonctionnels agissant sur le matériau d'emballage à découper (ZP) sont automatiquement modifiables via la commande (CU) au moins dans la station d'emballage (P) sur base d'une comparaison des anomalies de dimension de récipient et des anomalies de dimension du matériau d'emballage à découper détectées, et **en ce que** des paquets de différentes dimensions présentant des densités de conditionnement au moins substantiellement identiques sont réalisés dans la station d'emballage (P) en fonction des résultats de mesure.

12. Procédé selon la revendication 11, **caractérisé en ce que** la température d'exposition du matériau d'emballage en feuille (FP) dans un tunnel de rétraction (8) de la station d'emballage (P) est modifiée en fonction de l'anomalie de dimension détectée des récipients (B), et **en ce que** préférablement la distance entre les récipients (B) et les parois du tunnel (9) est également modifiée.
